# EUROPÄISCHE PATENTSCHRIFT

(11) **EP 0 552 333 B1**
(45) Veröffentlichungstag und Bekanntmachung des Hinweises auf die Patenterteilung: **20.12.1995**
(21) Anmeldenummer: 92915798.0
(22) Anmeldetag: 29.07.1992
(51) Int. Cl.: B24C 3/30

(54) **SCHLEUDERSTRAHLMASCHINE**
CENTRIFUGAL JET CLEANING MACHINE
MACHINE DE GRENAILLAGE A TURBINE

(30) Priorität: 13.08.1991 CH 2386/91
(43) Veröffentlichungstag der Anmeldung: 28.07.1993
(73) Patentinhaber: Georg Fischer Giessereianlagen AG, CH-8201 Schaffhausen (CH)
(72) Erfinder: BRENNER, Peter, CH-8200 Schaffhausen (CH); DETTWILER, Dieter, CH-8200 Schaffhausen (CH)
(74) Vertreter: Szilagyi, Marianne
(86) Internationale Anmeldenummer: CH9200158
(87) Internationale Veröffentlichungsnummer: WO9303888

(56) Entgegenhaltungen:
- EP-A- 0 024 577
- DE-A- 2 424 086
- DE-C- 690 938
- DE-C- 800 985
- US-A- 2 254 219
- PANGBORN ROTOBLAST 'Rocker Barrels Bulletin 213A' , HAGERSTOWN, MARYLAND (VS)

## Beschreibung

Die Erfindung betrifft eine Schleuderstrahlmaschine wie sie im Oberbegriff von Anspruch 1 beschrieben ist (siehe z.B. US-A-2 254 219).

Durch die DE-A1-2931578 ist eine Schleuderstrahlmaschine bekanntgeworden, deren Trommelquerschnitt so ausgebildet ist, dass ein max. Schwenkwinkel von 120° möglich ist.

Dieser Schwenkwinkel ist für eine einwandfreie Umwälzung der zu behandelnden Werkstücke ungenügend, sodass keine allseitig gleichmässig Strahlbehandlung stattfindet.

Bei Vergrösserung des Schwenkwinkels muss der Füllungsgrad verringert werden oder die Werkstücke fallen aus der Oeffnung der Trommel.

Bei der in der DE-A1-3210699 gezeigten Schleudermaschine wurde versucht, durch zusätzliche Schwenkbarkeit der Schleuderradeinheiten den Schwenkwinkel zu vergrösseren. Dies erfordert jedoch einen hohen baulichen Aufwand mit einer Synchronsteuerung der beiden Schwenkbewegungen. Und hierbei ist aufgrund der erforderlichen Oeffnungsweite der oberen Trommelöffnung ein Schwenkwinkel von max. 150° erreichbar.

Aufgabe der vorliegenden Erfindung ist die Schaffung einer Schleuderstrahlmaschine der eingangs genannten Art, welche für eine einwandfreie Umwälzung und guten Füllungsgrad den erforderlichen hohen Schwenkbereich aufweist.

Erfindungsgemäss wird diese Aufgabe durch die kennzeichenden Merkmale von Anspruch 1 gelöst.

Vorteilhafte Weiterbildungen der Erfindung sind in den abhängigen Ansprüchen gekennzeichnet.

Die Erfindung ist in den beiliegenden Zeichnungen in mehreren Ausführungsbeispielen dargestellt und nachfolgend beschrieben. Es zeigen
- Fig. 1: einen Längsschnitt einer Durchlaufschleuderstrahlmaschine
- Fig. 2A: ein Querschnitt von Fig. 1 in schematischer Darstellung in Mittelstellung
- Fig. 2B: einen Querschnitt entsprechend Fig. 2A in einer äusseren Winkelstellung
- Fig. 3: einen Querschnitt einer Ausführungsvariante einer Schwenk-Trommel in schematischer Darstellung
- Fig. 4: eine Ansicht in Richtung A von Fig. 3
- Fig. 5A: ein Querschnitt einer Chargen-Schwenktrommel schematischer dargestellt in einer äusseren Winkelstellung
- Fig. 5B: ein Querschitt entsprechend der Fig. 5A in Entleer-Stellung
- Fig. 6: die Ausbildung einer Führungsschiene bei einer Ausrührungsvariante einer Chargen-Schwenktrommel in schematischer Darstellung und
- Fig. 7: ein Detail B von Fig. 7 in vergrösserter Darstellung.

Die Fig. 1 zeigt eine Durchlaufschleuderstrahlmaschine mit einer in einem Gehäuse 1 in Durchlaufrichtung des Putzgutes geneigt angeordnetn Trommel 2.

Die Trommel 2 weist eine obere Mantelöffnung 3 auf, über welcher am Gehäuse 1 befestigte Schleuderradeinheiten 4 angeordnet sind.

Die Trommel 2 ist durch einen weiter nicht dargestellten Antrieb zwischen zwei Winkelstellungen schwenkbar oszilierend antreibbar.

Im Eintrittsbereich 5 und Austrittsbreich 6 weist die Trommel einen umfangsmässig geschlossenen Mantel 7 auf. Die Fig. 2A zeigt einen Querschnitt der Trommel 2 im Bereich der Mantelöffnung 3 in Mittelstellung des Schwenkbereiches und die Fig. 2B in einer äusseren Winkelstellung.

Hier weist die Trommel 2 ein bogenförmiges Bodenteil 8 auf, an dessen beiden Umfangsenden je zwei plattenförmig ausgebildete, aufklappbare Teile 9, 10 mittels Gelenken 11 und 12 schwenkbar angeordnet sind. Am Gelenk 12 und am umfangsmässigen Ende des Teiles 10 sind an beiden Längsenden Rollen 13 und 14 angeordnet, welche in Nuten 17 von ortsfesten Führungsschienen 15 liegen. Jede der vier Führungschienen 15 weist ein zentrisch zur Trommelachse 16 verlaufendes erstes bogenförmiges Teil 15a und ein davon weg nach aussen gerichtetes zweites bogenförmiges Teil 15b auf.

Abhängig von der Schwenkbewegung der Trommel 2 werden die Teile 9 und 10 jeweils einer Seite durch Führung der Rollen 13, 14 in dem Teil 15b der Führungsschiene 15 nach aussen geschwenkt (siehe Fig. 2B) sodass trotz grossem Schwenkwinkel eine entsprechende Lage der Mantelöffnung 3 für den Eintritt der Schleuderstrahlen der ortsfesten Schleuderradeinheiten 4 gegeben ist. Dabei ist durch die im Teil 15a der Führungsschiene 15 geführten plattenförmigen Teile 9 und 10 auf der anderen Seite eine noch genügende Mantelwand für einen guten Füllungsgrad der Trommel 2 gegeben.

Durch diese Trommelausbildung ist ein Schwenkwinkel von mindestens 180° erreichbar, sodass eine einwandfreie Umwälzung des Rutzgutes gewährleistet ist.

Die Fig. 3 zeigt eine Ausführungsvariante der Trommel 2 mit einem bogenförmigen Mantelteil 18 an dessen Umfangsenden mehrere, vorzugsweise jeweils fünf plattenförmige Glieder 19 in Form jeweils einer Kette 20, 20a angeordnet sind.

Die Enden der Ketten 20, 20a sind mit Antriebsscheiben 21, 21a verbunden, welche im oberen Bereich jeweils seitlich der Trommel 2 angeordnet sind.

Die Antriebsscheiben 21, 21a sind synchron mit der Schwenkbewegung der Trommel 2 jeweils in einer Drehrichtung antreibbar und weisen für die Drehung in der anderen Richtung einen Freilauf auf.

Fig` 3 zeigt die Trommel 2 in einer äusseren Winkellage und wird dann von dieser Stellung in Richtung des Pfeiles 22 in die andere Winkellage verschwenkt, wobei die Antriebsscheibe 21 synchron zur Trommelbewegung in Richtung des Pfeiles 23 angetrieben wird. Dadurch werden die Glieder 19 der Kette 20 auf der Antriebsscheibe 21 aufgewickelt. Dabei dreht sich die Antriebsscheibe 21a wegen des eingebauten Freilaufes in Richtung des Pfeiles 24. Beim Zurückschwenken entgegen den Richtungen der Pfeile 22, 23 und 24 wird dann die Antriebsscheibe 21a synchron mit der Trommel 2 angetrieben.

Diese Trommelausbildung gewährleistet ebenfalls einen Schwenkwinkel von mindestens 180° wobei die Lage der Mantelöffnung 3 in Bezug auf die Trommelachse immer so ist, dass mindestens zwei Schleuderradeinheiten 4 nebeneinander angeordnet werden können.

Die Fig. 4 zeigt die Gelenkverbindung 25 der Glieder 19, wobei auf den Gliedern 19 befestigte Bolzen 26, 26a mittels einer Lasche 27 verbunden sind.

Jeweils ein Bolzen 26 der Gelenkverbindung 25 dient mit seiner Verlängerung zur Führung bzw. Abstützung der Glieder am Aussenumfang der Einlauf- und der Auslauftrommel und am Aussenumfang der Antriebsscheiben 21 bzw. 21a.

Die Fig. 5A und 5B zeigen schematische Querschnitte einer Trommel 2, welche der in den Fig. 2A und 2B gezeigten Trommel entspricht aber für einen chargenweisen Betrieb ausgebildet ist. Hierfür ist die Trommelachse 16 horizontal angeordnet und das Putzgut wird bei einer Trommelstellung entsprechend der Fig. 5A seitlich oben eingefüllt. Zur Entleerung der Trommel 2 nach unten muss in einer Entleerstellung gemäss Fig. 5B eine Auslassöffnung 30 gebildet werden.

Hierfür wird der Trommelmantel durch Teilung des Bodenteiles 8 in zwei Hälften 8a und 8b in zwei Teile 31 und 32 aufgeteilt.

Teil 31 besteht aus dem Bodenteil 8a und den plattenförmigen Teilen 9a und 10a, Teil 32 besteht aus dem Bodenteil 8b und den plattenförmigen Teilen 9b und 10b. In der Einfüllstellung und im Schwenkbetrieb liegen die beiden Bodenteile 8a und 8b fest aneinander und die Trommel-Teile 31 und 32 werden gemeinsam bewegt. Zum Entleeren werden die beiden Teile 31 und 32 ausgehend von einer Mittelstellung (entsprechend Fig. 2A) derart getrennt angetrieben, dass die Oeffnung 30 gemäss Fig. 5B entsteht. Hierbei ist es nicht unbedingt erforderlich, dass die Teile 31, 32 bis in die äussersten beiden Winkelstellungen gemäss Fig. 5B bewegt werden, da eine Entleeröffnung bereits bei einer kleineren Winkelstellung entsteht.

Der nicht näher dargestellte Antrieb für die beiden Trommel-Teile 31, 32 kann wie folgt erfolgen. An einer Trommel-Seite ist ein Schwenkantrieb mit dem Trommel-Teil 31 wirkverbunden. Auf der anderen Trommel-Seite ist ein Entleer- und Schliess-Antrieb, welcher einen Stillstandsmotor aufweist, mit dem Trommel-Teil 32 wickverbunden. Bei der Schwenkbewegung wirkt der Stillstansmotor gegen die Antriebskraft des Schwenkantriebes, sodass die Bodenteile 8a, 8b immer geschlossen aneinanderliegen. Zum Oeffnen der Trommel wird der Stillstandsmotor in umgekehrter Richtung zum Schwenkantrieb angetrieben, sodass sich die beiden Trommel-Teile 31, 32 voneinander wegbewegen.

Die Fig. 6 und 7 zeigen eine unterschiedliche Ausbildung der Führungsschienen für eine weitere Ausführungsvariante einer Trommel für eine Chargen-Schleuderstrahlmaschine. Hierbei ist zum Entleeren der Trommel diese von einer Mittelstellung gemäss Fig. 2A um 180° schwenkbar, wobei durch die Mantelöffnung 3 das Putzgut nach unten in einen Behälter geschüttet wird.

Damit dies möglich ist, sind gemäss den Fig. 6 und 7 an beiden Enden der Trommel ortsfest kreisrunde Führungsschienen 40 zentrisch zur Trommelachse 16 angeordnet, welche über Weichen 42 mit je zwei seitlichen Führungsschienen 41 wirkverbindbar sind. Die Weiche 42 weist eine um eine Achse schwenkbare Scheibe 43 auf, in welcher eine bogenförmige Nute 44 angeordnet ist. Die Nute weist den gleichen Radius wei die der Führungsschiene 40 auf, wobei auch die Führungsscheine 41 im Anschluss an die Weiche 42 den gleichen Radius aufweisen muss, welcher dann in einen kleineren Radius und anschliessend eventuell in ein gerades Teil der Führungsschiene 41 übergeht.

Zum Einfüllen und zur Strahlbehandlung, bei welcher die Trommel zwischen zwei Winkelstellungen schwenkt, ist die Weiche 42 so gestellt, dass die plattenformigen Teile 9, 10 des Trommelmantels durch die Führungsschienen 41 jeweils nach aussen geschwenkt werden, wie dies aus Fig. 2B auch ersichtlich ist, das heisst, die Führungschiene 40 ist durch die Weichen 42 mit den Führungsschienen 41 verbunden.

Zum Entleeren werden die Scheiben 43 der Weichen 42 so gedreht, dass der obere Teil 40a der Führungsschiene 40 mit dem unteren Teil 40b verbunden ist. In dieser Stellung ist eine komplette Drehung der Trommel möglich, sodass die Mantelöffnung 3 von der oberen Mittellage gemäss Fig. 2A um 180° in eine untere Mittellage geschwenkt werden kann.

## Patentansprüche

1. Schleuderstrahlmaschine mit einer um ihre Längsachse osziliernd schwenkbaren Trommel, welche aus plattenförmigen Teilen, die durch Lagerungen aneinandergereiht sind, besteht und mit einer oberen Mantelöffnung versehen ist, dadurch gekennzeichnet, dass die aufklappbaren Teile beidseits seitlich zur Trommel nach aussen entlang je einer bogenförmigen Kontur schwenkbar sind, wobei die bogenförmige Kontur eine Krümmung entgegengesetzt zur daran anschliessenden Trommelkrummung aufweist.

2. Schleuderstrahlmaschine nach Anspruch 1, dadurch gekennzeichnet, dass an beiden Umfangsenden eines bogenförmigen Bodenteils (8) der Trommel (2) mindestens je zwei aufklappbare Teile (9, 10) jeweils mit ihrem unfangsseitigen Ende in ortsfesten Führungsschienen (15, 40, 41) geführt angeordnet sind.

3. Schleuderstrahlmaschine nach Anspruch 2, dadurch gekennzeichnet, dass jede Führungsschiene (15) ein zentrisch zur Trommelachse (16) verlaufendes erstes bogenförmiges Teil (15a) und ein davon weg nach aussen gerichtetes zweites bogenförmiges Teil (15b) aufweist.

4. Schleuderstrahlmaschine nach einem der Ansprüche 1 bis 3, dadurch gekennzeichnet, dass die aufklappbaren Teile (9, 10) als ebene Platten ausgebildet sind und mittels Rollen (13, 14) in den Führungsschienen (15) geführt sind.

5. Schleuderstrahlmaschine nach einem der Ansprüche 1 bis 4, dadurch gekennzeichnet, dass die Trommel (2) für einen chargenweisen Betrieb in eine Beschickungs- und eine Entleerungs-Stellung bringbar ist, wobei die Trommel (2) ein aus zwei bogenförmigen, gegenseitig aneinander liegende Teilen (8a, 8b) bestehendes Bodenteil (8) aufweist, wobei in der Entleerungs-Stellung mittels eines Antriebes zur Bildung einer Auslassöffnung (30) die Boden-Teile (8a, 8b) voneinander bewegbar sind.

6. Schleuderstrahlmaschine für einen chargenweisen Betrieb nach einem der Ansprüche 1 oder 2, dadurch gekennzeichnet, dass eine zentrisch zur Trommelachse (16) kreisförmige erste Führungsschiene (40) und im oberen Bereich beidseits je eine weitere Führungsschiene (41) angeordnet sind, welche jeweils mittels Weichen (42) mit der ersten Führungsschiene (40) wirkverbindbar sind.

7. Schleuderstrahlmaschine nach Anspruch 6, dadurch gekennzeichnet, dass die Weiche (42) als eine mit einer bogenförmigen Nute (44) versehen um eine Achse schwenkbare Scheibe (43) ausgebildet ist.

8. Schleuderstrahlmaschine nach Anspruch 1, dadurch gekennzeichent, dass jeweils an beiden Umfangsenden eines bogenförmigen Mantelteils (18) mehrere plattenförmige Glieder (19) in Form einer Kette (20, 20a) angeordnet sind, wobei jeweils das letzte Glied (19) mit jeweils einer seitlich der Trommel (2) angeordneten Antriebsscheibe (21, 21a) verbunden ist.

9. Schleuderstrahlmaschine nach Anspruch 8, dadurch gekennzeichnet, das die Antriebsscheiben (21, 21a) jeweils abwechselnd synchron mit der oszillierenden Trommelbewegung nach einer Richtung antreibbar und in die andere Richtung durch einen Freilauf frei drehbar sind.

10. Schleuderstrahlmaschine nach einem der Ansprüche 1 bis 4 bzw. 8 oder 9, dadurch gekennzeichent, dass die Schleuderstrahlmaschine als Durchlaufschleuderstrahlmaschine mit einer in Durchlaufrichtung geneigten Trommelachse (16) ausgebildet ist.

## Claims

1. Centrifugal shot blasting machine having a drum which can be swung in an oscillating manner about its longitudinal axis, consists of plate-shaped portions, which are lined up next to each other by means of mountings, and is provided with an upper casing opening, characterized in that the portions which can be folded open can be swung outwards along a respective curved contour on both sides laterally relative to the drum, with the curved contour having a curvature which extends in an opposite direction to that of the adjacent drum curvature.

2. Centrifugal shot blasting machine according to claim 1, characterized in that arranged at both circumferential ends of a curved base portion (8) of the drum (2) there are at least two respective portions (9, 10) which can be folded open and are each guided with their circumferential end in stationary guide rails (15, 40, 41).

3. Centrifugal shot blasting machine according to claim 2, characterized in that each guide rail (15) has a first curved portion (15a) which extends concentrically to the drum axis (16) and has a second curved portion (15b) which is directed outwards away therefrom.

4. Centrifugal shot blasting machine according to one of claims 1 to 3, characterised in that the portions (9, 10), which can be folded open, are formed as planar plates and are guided in the guide rails (15) by means of rollers (13, 14).

5. Centrifugal shot blasting machine according to one of claims 1 to 4, characterised in that for batch-wise operation the drum (2) can be brought into a charging position and a discharging position, the drum (2) having a base portion (8) which consists of two curved portions (8a, 8b) lying next to each other, in which case in the discharging position the base portions (8a, 8b) can be moved apart by means of a drive in order to form an outlet opening (30).

6. Centrifugal shot blasting machine for batch-wise operation according to one of claims 1 or 2, characterised in that a circular first guide rail (40) is arranged concentrically to the drum axis (16) and arranged in the upper region on both sides there is a respective further guide rail (41) which can be operatively connected with the first guide rail (40) by means of respective switch points (42).

7. Centrifugal shot blasting machine according to claim 6, characterised in that the switch point (42) is formed as a disc (43) which, provided with a curved groove (44), can be swung about an axis.

8. Centrifugal shot blasting machine according to claim 1, characterised in that in each case arranged at both circumferential ends of a curved casing portion (18) there are several plate-shaped elements (19) in the form of a chain (20, 20a), with the last element (19) in each case being connected with a respective drive disc (21, 21a) arranged at the side of the drum (2).

9. Centrifugal shot blasting machine according to claim 8, characterized in that the drive discs (21, 21a) can each be driven alternately in synchronism with the oscillating drum movement in one direction and can be freely rotated in the other direction by means of a free-wheeling system.

10. Centrifugal shot blasting machine according to one of claims 1 to 4 and 8 or 9 respectively, characterised in that the centrifugal shot blasting machine is formed as a continuous centrifugal shot blasting machine with a drum axis (16) which is inclined in the direction of continuous through-flow.

## Revendications

1. Machine à grenaillage à turbines, comportant un tambour pouvant pivoter en oscillant autour de son axe longitudinal et sa composant d'éléments en forme de plaque qui sont alignés à la file au moyen de supports, et pourvu d'une ouverture supérieure d'enveloppe, caractérisée en ce que les éléments repliables peuvent pivoter des deux côtés latéralement au tambour, vers l'extérieur chacun selon un profil arqué, le profil arqué présentant une courbure contraire à la courbure du tambour, qui y fait suite.

2. Machine à grenaillage à turbines selon la revendication 1, caractérisée en ce qu'il est prévu, aux deux extrémités périphériques d'une partie fond courbe (8) du tambour (2), au moins chaque fois deux éléments repliables (9, 10), qui sont chacun guidés par leur extrémité du côté périphérie dans des rails de guidage (15, 40, 41) fixes.

3. Machine à grenaillage à turbines selon la revendication 2, caractérisée en ce que chaque rail de guidage (15) présente une première partie courbe (15a) s'étendant de manière centrée par rapport à l'axe de tambour (16), et une deuxième partie arquée (15b) qui est orientée vers l'extérieur en s'éloignant de la première partie.

4. Machine à grenaillage à turbines selon l'une des revendications 1 à 3, caractérisée en ce que les éléments repliables (9, 10) sont réalisés sous la forme de plaques plates et en ce qu'ils sont guidés au moyen de galets (13, 14) dans les rails de guidage (15).

5. Machine à grenaillage à turbines selon l'une des revendications 1 à 4, caractérisée en ce que le tambour (2) peut être amené dans une position de chargement et dans une position d'évacuation pour un fonctionnement par charges, le tambour (2) présentant alors une partie fond (8) consistant en deux éléments arqués (8a, 8b) disposés mutuellement adjacents, les éléments formant fond (8a, 8b) pouvant être écartés l'un de l'autre dans la position d'évacuation au moyen d'une commande, pour former une ouverture de sortie (30).

6. Machine à grenaillage à turbines pour un fonctionnement par charges selon l'une des revendications 1 ou 2, caractérisée en ce qu'il est prévu un premier rail de guidage circulaire (40) centré par rapport à l'axe de tambour (16) et, dans la zone supérieure, de chaque côté chaque fois un autre rail de guidage (41) pouvant être rendus solidaires du premier rail de guidage (40), chaque fois au moyen d'aiguillages (42).

7. Machine à grenaillage à turbines selon la revendication 6, caractérisée en ce que l'aiguillage (42) est réalisé sous la forme d'un disque (43) pouvant pivoter autour d'un axe et pourvu d'une rainure courbe (44).

8. Machine à grenaillage à turbines selon la revendication 1, caractérisée en ce qu'il est prévu, chaque fois aux deux extrémités périphériques d'un élément d'enveloppe courbe (18), plusieurs segments en forme de plaque (19) constituant une chaîne (20, 20a), le dernier segment (19) étant chaque fois relié à une poulie d'entraînement (21, 21a) disposée latéralement au tambour (2).

9. Machine à grenaillage à turbines selon la revendication 8, caractérisée en ce que les poulies d'entraînement (21, 21a) peuvent en alternance être actionnées dans un sens de manière synchrone avec le mouvement oscillant du tambour, et tourner librement dans l'autre sens en roue libre.

10. Machine à grenaillage à turbines selon l'une des revendications 1 à 4 et 8 ou 9, caractérisée en ce que la machine à grenaillage à turbines est réalisée en tant que machine à grenaillage à turbines en continu, avec un axe de tambour (16) incliné dans le sens du passage.
